# EUROPÄISCHE PATENTSCHRIFT

(11) **EP 3 345 256 B1**
(45) Veröffentlichungstag und Bekanntmachung des Hinweises auf die Patenterteilung: **09.10.2019**
(21) Anmeldenummer: 16766471.3
(22) Anmeldetag: 18.08.2016
(51) Int. Cl.: H01R 13/514, H01R 13/518

(54) **HALTERAHMEN FÜR STECKVERBINDERMODULE MIT EINEM FIXIERBAREN RASTBÜGEL**
HOLDING FRAME FOR PLUG CONNECTOR MODULES HAVING A LOCKING BOW THAT CAN BE FASTENED
CHÂSSIS DE MAINTIEN POUR MODULE DE CONNECTEUR À FICHE COMPRENANT UN ÉTRIER DE VERROUILLAGE QUI PEUT ÊTRE FIXÉ

(30) Priorität: 03.09.2015 DE 102015114697
(43) Veröffentlichungstag der Anmeldung: 11.07.2018
(73) Patentinhaber: Harting Electric GmbH & Co. KG, 32339 Espelkamp (DE)
(72) Erfinder: HERBRECHTSMEIER, Heiko, 32257 Bünde (DE); MEIER, Heiko, 32425 Minden (DE)
(86) Internationale Anmeldenummer: PCT/DE2016/100375
(87) Internationale Veröffentlichungsnummer: WO 2017/036450

(56) Entgegenhaltungen:
- FR-A1- 2 860 348
- US-A1- 2010 159 728

## Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

### Stand der Technik

Aus der DE 197 07 120 C1 ist ein Halterahmen für Steckverbindermodule bekannt. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Der Halterahmen der DE 197 07 120 C1 besitzt keine eindeutig definierte offene Stellung zur Bestückung des Halterahmens mit Steckverbindermodulen. Daraus folgt gelegentlich eine etwas sperrige Montage, insbesondere bei ungeübten Personen.

Bei erfolgreicher Bestückung des Halterahmens mit Steckverbindermodulen muss dieser in einen geschlossen Zustand beziehungsweise in eine geschlossene Position gebracht werden, damit die Steckverbindermodule fixiert sind. Für den geschlossenen Zustand des Halterahmens des Standes der Technik gibt es keinen fixierten geschlossenen Zustand, so dass sich der Halterahmen versehentlich öffnen kann, wodurch die Module aus ihrer Verankerung fallen können.

Durch eine reine gelenkige Verbindung ist ein definierter elektrischer Kontakt zwischen den Hälften des Halterahmens nicht immer gewährleistet. Eine Erdungsfunktion kann der oben geschilderte Halterahmen daher nicht zuverlässig übernehmen.

Die CN 204 205 152 U zeigt einen Halterahmen, der aus zwei Hälften besteht, die gelenkig miteinander verbunden sind. Die Hälften können - zum Bestücken des Halterahmens mit Steckverbindermodulen - in eine offene Winkelstellung gebracht werden. Hierbei muss gegen die Kraft einer Feder gearbeitet werden. Die Rückstellkraft der Feder zieht die Hälften 1, 2 nach der Bestückung wieder in eine geschlossene Position zurück.

Die CN 201 656 162 U zeigt einen Halterahmen, der aus zwei Hälften besteht, die linear über eine Feder miteinander verbunden sind. Die Hälften können - zum Bestücken des Halterahmens mit Steckverbindermodulen - linear in eine offene Stellung gezogen werden. Hierbei muss gegen die Kraft einer Feder gearbeitet werden. Die Rückstellkraft der Feder zieht die Hälften nach der Bestückung wieder in eine geschlossene Position zurück.

Das Arbeiten gegen die Feder macht den Bestückungsprozess des Halterahmens schwierig, da einerseits die Hälften händisch fixiert werden müssen und gleichzeitig die Steckverbindermodule eingesetzt werden müssen.

Die US 2010/015728 A1 zeigt einen elektrischen Steckverbinder für eine Leiterplatte (PCB) mit einem schwenkbaren Gehäusedeckel.

Die FR 2 860 348 A1 zeigt ein Gehäuse für einen Speicherbaustein mit einem schwenkbaren Gehäusedeckel.

Die DE 20 2012 103 360 U1 zeigt einen Halterahmen, der aus zwei Hälften besteht, die durch eine Linearverschiebung der einen Rahmenhälfte relativ zur anderen Rahmenhälfte miteinander in zwei verschiedenen Raststellungen verrastbar sind. Durch einen linear geöffneten Halterahmen können die Steckverbindermodule beim Bestücken jedoch hindurchfallen.

### Aufgabenstellung

Die Aufgabe der Erfindung besteht darin einen Halterahmen vorzuschlagen der einfach handhabbar und vielseitig einsetzbar ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der erfindungsgemäße Halterahmen ist dafür vorgesehen Steckverbindermodule aufzunehmen. Anschließend wird der Halterahmen in ein Steckverbindergehäuse eingebaut beziehungsweise an eine Wandfläche, beispielsweise einer Maschine, angeschraubt.

Der Halterahmen besteht aus zwei miteinander verbindbaren Hälften. Jede dieser Hälften weist eine Seitenfläche und eine Stirnfläche aus. Die beiden Hälften definieren in etwa in ihrem Kontaktbereich eine Trennungsebene, die parallel zu den Längsseiten der Hälften verläuft.

Der Halterahmen besteht aus den besagten zwei gelenkig miteinander verbindbaren Hälften. Durch die gelenkige Verbindung sind die Hälften in zumindest zwei verschiedenen Winkelstellungen zueinander ausrichtbar. Mit Winkelstellung ist gemeint, dass die Ebenen der einzelnen Hälften einen Winkel einschließen, der sich je nach Position der Hälften zueinander ändert.

Die zweite Hälfte des Halterahmens weist stirnseitig einen Dorn auf. Ein Sperrelement, das einseitig an der ersten Hälfte des Halterahmens fixiert ist, weist zumindest eine Aussparung auf, wobei der Dorn in die zumindest eine Aussparung eingreifen kann. Dadurch sind die Hälften in einer offenen Position oder in einer geschlossenen Position fixierbar.

Der Halterahmen weist zumindest ein erstes Sperrelement auf, wodurch die Hälften in zumindest zwei Positionen zueinander ausrichtbar und fixierbar sind. Eine erste Position stellt die offene Position dar und ermöglich ein leichtes einsetzen der Steckverbindermodule in den Halterahmen. Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander

Eine zweite Position stellt die geschlossene Position dar. In der geschlossenen Position werden die Steckverbindermodule im Halterahmen reversibel gehalten. Der Winkel α beträgt hier 180°. Der Halterahmen kann nun einfach in ein Steckverbindergehäuse eingebaut werden, ohne das die Steckverbindermodule noch verrutschen oder hinausfallen könnten.

Der Halterahmen kann wahlweise in einer offenen Position oder in einer geschlossenen Position fixiert werden.

Vorzugsweise kann der Halterahmen zwei erste Sperrelemente aufweisen, die an den jeweiligen Stirnseiten des Halterahmens angeordnet sind.

Außerdem sind die Hälften über das erste Sperrelement elektrisch leitend miteinander verbunden, sofern das erste Sperrelement und die Hälften aus einem elektrisch leitenden Material bestehen. Die elektrisch leitende Verbindung ist besonders stabil, wenn sich der Halterahmen im oberen beschriebenen geschlossenen Zustand befindet. Vorteilhafterweise ist das erste Sperrelement im Wesentlichen U-förmig ausgestaltet. Das Sperrelement überdeckt die Stirnseiten der beiden Hälften des Halterahmens. Dadurch baut der erfindungsgemäße Halterahmen nicht größer auf als die bekannten Halterahmen. Vorteilhafterweise handelt es sich beim Sperrelement um ein Sperrblech, welches aus metallischem Material gefertigt ist. Durch das metallische Material kann eine leitende Verbindung zwischen den Hälften des Halterahmens hergestellt werden.

Das erste Sperrelement ist einseitig an einer Hälfte des Halterahmens fixiert und ist anderseitig kraftschlüssig mit der anderen Hälfte des Halterahmens verbunden. Anstatt einer reinen kraftschlüssigen Verbindung kann auch eine Form-Kraftschluss-Verbindung vorgesehen sein. Dies wird im Folgenden näher erläutert.

An zumindest einer Hälfte des Halterahmens ist stirnseitig einen Dorn vorgesehen. Das erste Sperrelement weist zumindest zwei zugehörige Aussparungen auf, wobei der Dorn in die zumindest zwei Aussparungen eingreifen kann und dadurch die Hälften in zumindest zwei Positionen zueinander ausrichtbar und fixierbar sind. Alternativ dazu sind an zumindest einer Hälfte des Halterahmens stirnseitig zumindest zwei Dorne vorgesehen und das erste Sperrelement weist lediglich eine Aussparung auf. Die zumindest zwei Dorne können jeweils in die Aussparung eingreifen und dadurch die Hälften in zumindest zwei Positionen zueinander ausrichten.

Vorzugsweise steht in beiden beschriebenen Fällen das Sperrelement unter Spannung, so dass eine kraftschlüssige Verbindung besteht. Da das Sperrelement Ausnehmungen aufweist, die in etwa der Form des Dorns beziehungsweise der Dorne nachempfunden sind, besteht hier jedoch auch ein Formschluss, so dass insgesamt von einer kraft- und gleichzeitig formschlüssigen Verbindung gesprochen werden kann.

Vorteilhafterweise ist der Dorn oder sind die Dorne zylinderförmig ausgebildet. Durch die zylindrische Form kann das Sperrelement leicht über den Dorn beziehungsweise die Dorne gleiten.

Vorzugsweise verfügt der Halterahmen über Gelenke, mit denen die Hälften gelenkig miteinander verbundenen sind. Eine solche gelenkige Verbindung hat sich bewährt, wie dem oben zitierten Stand der Technik zu entnehmen ist.
Die Ausrichtbarkeit wird durch die gelenkige Verbindung der beiden Hälften des Halterahmens erreicht. Die Fixierbarkeit wird durch das Sperrelement erreicht. Durch das Zusammenspiel von gelenkiger Verbindung und Fixierbarkeit in zwei Positionen wird der Halterahmen besonders bedienerfreundlich.

In einer besonders vorteilhaften Ausführungsform der Erfindung weist der Halterahmen ein zweites Sperrelement auf, wobei das zweite Sperrelement einseitig an der ersten Hälfte des Halterahmens fixiert ist und anderseitig mit der zweiten Hälfte des Halterahmens formschlüssig verbunden ist. Die formschlüssige Verbindung ist durch eine Bewegung des Fixierblechs, von einer Stirnfläche der zweiten Hälfte weg, lösbar. Wenn man das Sperrelement von der Stirnfläche einer Hälfte in axialer Richtung wegdrückt, wird das Sperrelement aus der formschlüssigen Verbindung gelöst. Dadurch können die beiden Hälften zumindest in zwei verschiedenen Positionen zueinander gebracht werden.

Vorteilhafterweise kann der Halterahmen auch zwei zweite Sperrelemente aufweisen, die sich an den jeweiligen Stirnseiten des Halterahmens befinden.

Damit die Fixierung über das zweite Sperrelement funktionieren kann, weist das zweite Sperrelement zumindest zwei Löcher auf und eine zugeordnete Hälfte weist zumindest einen Dorn auf, wobei der Dorn in die zumindest zwei Löcher eingreifen kann. Befindet sich der Dorn im Loch des Sperrelements welches sich im oberen Bereich des U-Bogens befindet, befindet sich der Halterahmen in einer offenen Position und kann mit Steckverbindermodulen bestückt werden. Befindet sich der Dorn in einem Loch im unteren Bereich des U-Bogens des Sperrelements, befindet sich der Halterahmen in einer geschlossenen Position. In dieser geschlossenen Position können die Steckverbindermodule nicht mehr aus dem Halterahmen herausfallen oder verrutschen.

Alternativ dazu kann das zweite Sperrelement nur ein Loch enthalten und die zugeordnete Hälfte weist zumindest zwei Dorne auf, wobei die Dorne in das Loch eingreifen können. Auch mit dieser Lösung könnte eine Fixierung des Halterahmens in eine offene und eine geschlossene Position erreicht werden.

Vorteilhafterweise sind beide Hälften des Halterahmens aus einem metallischen Material gefertigt. In einem geschlossenen Zustand des Halterahmens stehen die Hälften in einem elektrisch leitenden Kontakt zueinander. Die oben erwähnte gelenkige Verbindung reicht für einen definierten elektrischen Kontakt zwischen den Halterahmen nichts aus. Über das Sperrelement werden die beiden Hälften zuverlässig in elektrischen Kontakt zueinander gebracht. Dies geschieht zum einen über das Sperrelement selbst, sofern es aus einem elektrisch leitenden Material gefertigt ist. Außerdem wird durch die Vorspannung des Sperrelements der Gelenkkopf einer Hälfte in die Gelenkaufnahme der anderen Hälfte gedrückt, wodurch ein zuverlässiger elektrischer Kontakt entsteht.

Bei der vorliegenden Erfindung werden die Begriffe offener oder geschlossener Zustand und offene oder geschlossene Position synonym verwendet.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Halterahmens mit einem ersten Sperrelement in offener Position,
- Fig. 2: weitere perspektivische Darstellung des Halterahmens mit einem zweiten Sperrelement in offener Position,
- Fig. 3: weitere perspektivische Darstellung des Halterahmens mit einem ersten Sperrelement in geschlossener Position,
- Fig. 4: weitere perspektivische Darstellung des Halterahmens mit einem zweiten Sperrelement in geschlossener Position,
- Fig. 5: eine Draufsicht auf ein Sperrelement,
- Fig. 6: eine Draufsicht auf ein weiteres Sperrelement,
- Fig. 7: eine perspektivische Darstellung eines mit Steckverbindermodulen bestückten Halterahmens mit einem ersten Sperrelement und
- Fig. 8: eine perspektivische Ansicht eines Steckverbindermoduls.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Halterahmen 1 in einer geöffneten Position. In der geöffneten Position sind die Seitenteile 22 der jeweiligen Hälften 4, 5 nicht mehr parallel zueinander ausgerichtet. Der Halterahmen besteht im Wesentlichen aus zwei Hälften 4, 5, die über ein Gelenk miteinander verbunden sind. Eine Hälfte 5 weist dazu an den jeweiligen Stirnseiten einen Gelenkkopf 2 auf, der in eine dafür vorgesehene Gelenkaufnahme 3 der gegenüberstehenden Hälfte 4 eingreift. Man spricht hier von einer gelenkigen Verbindung der beiden Hälften 4, 5 des Halterahmens.

An einer Stirnseite 6 einer Hälfte 4 des Halterahmens 1 ist ein Sperrelement 7 fixiert. Die Fixierung wird beispielsweise über eine Schraube 8 realisiert. Eine Nietverbindung wäre hier auch möglich. Durch eine Schraubverbindung könnte das Sperrelement 7 jedoch später einfach ausgetauscht werden, wenn die Funktionalität nachlässt.

Das Sperrelement 7 weist im Wesentlichen eine U-Form auf. Ein erster Schenkel 9 des ersten Sperrelements 7 ist an der Stirnseite 6 der Hälfte 4 befestigt. Dazu weist der erste Schenkel 9 entsprechende Öffnungen 10, 10', 10" auf. Der gegenüberliegende zweite Schenkel 11 des Sperrelements 7 weist zwei Aussparungen 12, 12' auf.

An einer Stirnseite 13 einer Hälfte 5 des Halterahmens 1 ist ein im Wesentlichen zylinderförmiger Dorn 14 angeformt. Greift der Dorn 14 in eine erste Ausnehmung 12' des Sperrelements 7 ein, befindet sich der Halterahmen 1 in einer geöffneten Position.

Die gegenüberliegenden Stirnseiten 6', 13' der Hälften 4, 5 werden von einem zweiten Sperrelement 15 abgedeckt. Alternativ könnten die Stirnseiten 6', 13', genau wie die anderen Stirnseiten 6, 13, auch mit einem Sperrelement 7 bedeckt sein. Eine solche Ausführungsform ist leicht vorstellbar und wird deshalb in den Figuren nicht weiter gezeigt. Ist ein zweites Sperrelement 15 vorhanden, spricht man beim Sperrelement 7 auch von einem ersten Sperrelement 7.

Ein erster Schenkel 16 des zweiten Sperrelements 15 ist im Wesentlichen über Öffnungen 19, 19', 19", in Kombination mit einer Schraube 8', an der erste Stirnseite 6' der Hälfte 4 des Halterahmens 1 befestigt. Der zweite Schenkel 17 des zweiten Sperrelements 15 ist formschlüssig an der zweiten Stirnseite 13' der gegenüberliegenden Hälfte 5 fixiert. Dazu weist der zweite Schenkel 17 des zweiten Sperrelements 15 zwei Öffnungen 18, 18' auf, in welche ein Dorn 14' der zweiten Stirnseite 13' der gegenüberliegenden Hälfte 5 eingreifen kann. Befindet sich der Dorn 14' in der Öffnung 18' am Ende des zweiten Schenkels 17 des zweiten Sperrelements 15, steht der Halterahmen 1 in einer geöffneten Position zur Bestückung mit Steckverbindermodulen bereit. Befindet sich der Dorn 14 in der Öffnung 18, die weiter vom Ende entfernt ist, befindet sich der Halterahmen 1 in einer geschlossenen Position.

Der hier vorgestellte Halterahmen 1 arbeitet mit einem ersten Sperrelement 7, welches eine im Wesentlichen kraftschlüssige Verbindung beziehungsweise Fixierung der Hälften 4, 5 herstellt, während ein zweites Sperrelement 15 auf der gegenüberliegenden Seite eine im Wesentlichen formschlüssige Verbindung beziehungsweise Fixierung der Hälften 4, 5 erzeugt. Das zweite Sperrelement 15 kann durch wegdrücken des zweiten Schenkels 17 von der zweiten Stirnseite 13' aus dem Eingriff des Dorns 14' und damit aus der formschlüssigen Fixierung befreit werden. Durch Bewegung der Hälften 4, 5 zueinander, kann der Dorn 14' in den Eingriff der jeweils anderen Öffnung 18 oder 18' gebracht werden, wodurch die oben angesprochene offene oder geschlossene Position des Halterahmens 1 erreicht wird. Das gegenüberliegende Sperrelement 7 wird bei der Bewegung der Hälften 4, 5 zueinander jeweils in den Eingriff des Dorns 14 gebracht. Hier greifen die Aussparungen 12 oder 12' analog an den Dorn 14 an. Dabei steht das erste Sperrelement 7 unter einer leichten Spannung, also der Schenkel 11 übt eine Kraft in Richtung des anderen Schenkels 9 auf den Dorn 14 aus. Hierdurch wird eine kraftschlüssige beziehungsweise im Wesentlichen kraftschlüssige Fixierung erzeugt.

In der Regel wird der Halterahmen in der geschlossenen Position beim Kunden angeliefert. Der Kunde wird das zweite Sperrelement 15 axial vom Halterahmen 1 wegdrücken und die Hälften in eine geöffnete Position bewegen, bis das erste Sperrelement 7 in der geöffneten Position verrastet und das zweite Sperrelement 15 den Halterahmen 1 gleichzeitig in der geöffneten Position fixiert. Diese formschlüssige Fixierung durch das zweite Sperrelement 15 ist besonders sicher. Der Halterahmen 1 verbleibt zuverlässig in der jeweiligen Position.

Eine Auslieferung des Halterahmens 1 in einer geöffneten Position könnte auch sinnvoll sein. Der Kunde kann dann sofort mit der Bestückung mit Steckverbindermodulen 19 beginnen.

Die geöffnete Position des Halterahmens 1 ist in den Figuren 1 und 2 dargestellt. Die geschlossene Position des Halterahmens 1 ist in den Figuren 3 und 4 gezeigt.

Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander.

Steckverbindermodule 19 sind seit langem bekannt und beispielsweise in der DE 197 07 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen ausgebildete Ausnehmungen 23 vorgesehen, in die die Halterungsmittel 20 beim Einfügen der Steckverbindermodule 19 in den Halterahmen 1 eintauchen.

Zum Einfügen der Steckverbindermodule 19 wird der Halterahmen 1 wie oben beschrieben in eine geöffnete Position gebracht, so dass die Steckverbindermodule 19 eingesetzt werden können. Zur Vorfixierung der Steckverbindermodule 19 greifen die Rasthaken 21 beim Einfügen zunächst unter die Unterkanten der Seitenteile 22 der Hälften 4, 5.

Anschließend werden die Rahmenhälften 4, 5 wie oben beschrieben in eine geschlossene Position gebracht, wobei die Halterungsmittel 20 in die Ausnehmungen 23 gelangen und ein sicherer, formschlüssiger Halt der Steckverbindermodule 19 in dem Halterahmen 1 bewirkt wird.

Der Halterahmen 1 weist eine Erdungsbuchse 24 auf, in welche ein Stift (nicht gezeigt) eines gegenüberliegenden Halterahmens (nicht gezeigt) eingreifen kann.

Die Figur 7 zeigt den Halterahmen 1 in einer geschlossenen Position. Hier sind die Seitenteile 22 der Hälften in etwa parallel zueinander ausgerichtet.

**Bezugszeichenliste**

| | | | |
|---|---|---|---|
| 1 | Halterahmen | 14 | Dorn |
| 2 | Gelenkkopf | 15 | Zweites Sperrelement |
| 3 | Gelenkaufnahme | 16 | Erster Schenkel des zweiten Sperrelements |
| 4 | Erste Hälfte | 17 | Zweiter Schenkel des zweiten Sperrelements |
| 5 | Zweite Hälfte | 18 | Öffnung |
| 6 | Erste Stirnseite | 19 | Steckverbindermodul |
| 7 | Erstes Sperrelement | 20 | Halterungsmittel |
| 8 | Schraube | 21 | Federelastischer Rasthaken |
| 9 | Erster Schenkel des ersten Sperrelements | 22 | Seitenteil |
| 10 | Öffnung | 23 | Ausnehmung |
| 11 | Zweiter Schenkel des ersten Sperrelements | 24 | Erdungsbuchse |
| 12 | Aussparung | | |
| 13 | Zweite Stirnseite | | |

## Patentansprüche

1. Halterahmen (1), in welchen Steckverbindermodule (19) einsetzbar sind, wobei der Halterahmen (1) aus zwei gelenkig miteinander verbindbaren Hälften (4, 5), einer ersten Hälfte (4) und einer zweiten Hälfte (5), besteht, wobei die Hälften (4, 5) entlang einer Trennungslinie in verschiedenen Winkelstellungen zueinander ausrichtbar sind
**dadurch gekennzeichnet,**
- **dass** der Halterahmen (1) zumindest ein erstes Sperrelement (7) aufweist und
- **dass** die zweite Hälfte (5) des Halterahmens (1) stirnseitig einen Dorn (14) aufweist und das erste Sperrelement (7) zumindest zwei Aussparungen (12, 12') aufweist, wobei der Dorn (14) in die zumindest zwei Aussparungen (12, 12') eingreifen kann oder
**dass** die zweite Hälfte (5) des Halterahmens (1) stirnseitig zumindest zwei Dorne (14) aufweist und das erste Sperrelement (7) eine Aussparung (12) aufweist, wobei die zumindest zwei Dorne (14) jeweils in die Aussparung (12) eingreifen können und
- dadurch die Hälften (4, 5) in einer offenen Position oder in einer geschlossenen Position fixierbar sind,
- **dass** die Hälften (4, 5) in der offenen Position einen Winkel (a) zwischen 130° bis 170° zueinander einnehmen und dass die Hälften (4, 5) in der geschlossenen Position einen Winkel (a) von 180° zueinander einnehmen und
- **dass** das erste Sperrelement (7) einseitig an der ersten Hälfte (4) des Halterahmens (1) fixiert ist und anderseitig formschlüssig und/oder kraftschlüssig mit der zweiten Hälfe (5) des Halterahmens (1) verbunden ist.

2. Halterahmen nach Anspruch 1
**dadurch gekennzeichnet, dass**
das erste Sperrelement (7) im Wesentlichen U-förmig ausgestaltet ist.

3. Halterahmen nach einem der vorstehenden Ansprüche
**dadurch gekennzeichnet, dass**
der Halterahmen (1) eine Trennungsebene aufweist, die parallel zu den Längsseiten der Hälften (4, 5) verläuft.

4. Halterahmen nach Anspruch 1
**dadurch gekennzeichnet, dass**
der Dorn (14) zylinderförmig ausgebildet ist.

5. Halterahmen nach einem der vorstehenden Ansprüche
**dadurch gekennzeichnet,**
- **dass** der Halterahmen (1) ein zweites Sperrelement (15) aufweist, wobei das zweite Sperrelement (15) einseitig an der ersten Hälfte (4) des Halterahmens (1) fixiert ist und anderseitig mit der zweiten Hälfte (5) des Halterahmens (1) formschlüssig verbunden ist und
- **dass** die formschlüssige Verbindung durch eine Bewegung des zweiten Fixierblechs (15), die von einer zweiten Stirnseite (13) der zweiten Hälfte (5) axial weggerichtet ist, lösbar ist.

6. Halterahmen nach vorstehendem Anspruch
**dadurch gekennzeichnet,**
- **dass** das zweite Sperrelement (15) zumindest zwei Öffnungen (18, 18') enthält und zumindest eine Hälfte (5) zumindest einen Dorn (14') aufweist, wobei der Dorn (14') in die zumindest zwei Öffnungen (18, 18') eingreifen kann,
oder
- **dass** das zweite Sperrelement (15) eine Öffnung (18) enthält und zumindest eine Hälfte (5) zumindest zwei Dorne (14') aufweist, wobei die Dorne (14') in die Öffnung (18) eingreifen können.

7. Halterahmen nach Anspruch 5 oder 6 **dadurch gekennzeichnet, dass**
das erste (7) und/oder zweite (15) Sperrelement aus metallischem Material gefertigt ist.

8. Halterahmen nach einem der vorstehenden Ansprüche
**dadurch gekennzeichnet, dass**
die Hälften (4, 5) aus einem metallischen Material bestehen und in einem geschlossenen Zustand in einem elektrisch leitenden Kontakt zueinander stehen.

## Claims

1. Holding frame (1) that can receive plug connector modules (19), wherein the holding frame (1) comprises two halves (4, 5), a first half (4) and a second half (5), which can be connected to one another in an articulated manner, wherein the halves (4, 5) can be oriented in different angular positions with respect to one another along a parting line, **characterized in**
- **that** the holding frame (1) comprises at least one first locking element (7) and
- **that** the second half (5) of the holding frame (1) comprises at the end face a peg (14) and the first locking element (7) comprises at least two recesses (12, 12'), wherein the peg (14) can engage into the at least two recesses (12, 12') or
**that** the second half (5) of the holding frame (1) comprises at the end face at least two pegs (14) and the first locking element (7) comprises a recess (12), wherein the at least two pegs (14) can engage in each case into the recess (12) and
- as a consequence the halves (4, 5) can be fixed in an open position or in a closed position,
- **that** the halves (4, 5) enclose an angle (α) between 130° to 170° with one another in the open position, and in that the halves (4, 5) enclose an angle (α) of 180° with one another in the closed position, and
- **that** the first locking element (7) is fixed at one end to the first half (4) of the holding frame (1) and at the other end is connected in a positive locking and/or non-positive locking manner to the second half (5) of the holding frame (1).

2. Holding frame according to Claim 1,
**characterized in that**
the first locking element (7) is configured essentially in a U-shape.

3. Holding frame according to any one of the preceding claims,
**characterized in that**
the holding frame (1) comprises a separation plane that extends in parallel with the longitudinal sides of the halves (4, 5).

4. Holding frame according to Claim 1,
**characterized in that**
the peg (14) is configured in a cylindrical shape.

5. Holding frame according to any one of the preceding claims,
**characterized in**
- **that** the holding frame (1) comprises a second locking element (15), wherein the second locking element (15) is fixed at one end to the first half (4) of the holding frame (1) and at the other end is connected in a positive locking manner to the second half (5) of the holding frame (1) and
- **that** the positive locking connection can be released by means of moving the second fixing metal sheet (15) in the axial direction away from a second end face (13) of the second half (5).

6. Holding frame according to the preceding claim,
**characterized in**
- **that** the second locking element (15) comprises at least two openings (18, 18') and at least one half (5) comprises at least one peg (14'), wherein the peg (14') can engage into the at least two openings (18, 18'),
or
- **that** the second locking element (15) comprises an opening (18) and at least one half (5) comprises at least two pegs (14'), wherein the pegs (14') can engage into the opening (18).

7. Holding frame according to Claim 5 or 6,
**characterized in that**
the first (7) and/or second (15) locking element is manufactured from a metal material.

8. Holding frame according to any one of the preceding claims,
**characterized in that**
the halves (4, 5) consist of a metal material and in a closed state they are in contact with one another in an electrically conductive manner.

## Revendications

1. Cadre de maintien (1), dans lequel des modules de connecteur à fiche (19) peuvent être insérés, dans lequel le cadre de maintien (1) se compose de deux moitiés (4, 5) pouvant être reliées l'une à l'autre de façon articulée, une première moitié (4) et une seconde moitié (5), dans lequel les moitiés (4, 5) peuvent être orientées dans différentes positions angulaires l'une par rapport à l'autre le long d'une ligne de séparation, **caractérisé en ce que**
- le cadre de maintien (1) présente au moins un premier élément de blocage (7) et
- la seconde moitié (5) du cadre de maintien (1) présente côté frontal un goujon (14) et le premier élément de blocage (7) présente au moins deux découpes (12, 12'), dans lequel le goujon (14) peut s'engager dans lesdites au moins deux découpes (12, 12'), ou
la seconde moitié (5) du cadre de maintien (1) présente côté frontal au moins deux goujons (14) et le premier élément de blocage (7) présente une découpe (12), dans lequel lesdits au moins deux goujons (14) peuvent s'engager respectivement dans la découpe (12) et
- les moitiés (4, 5) peuvent ainsi être fixées dans une position ouverte ou dans une position fermée,
- les moitiés (4, 5) présentent dans la position ouverte un angle (α) de 130° à 170° l'une par rapport à l'autre et les moitiés (4, 5) présentent dans la position fermée un angle (α) de 180° l'une par rapport à l'autre, et
- le premier élément de blocage (7) est fixé d'un côté à la première moitié (4) du cadre de maintien (1) et est relié de l'autre côté par emboîtement et/ou par adhérence à la seconde moitié (5) du cadre de maintien (1) .

2. Cadre de maintien selon la revendication 1, **caractérisé en ce que** le premier élément de blocage (7) est réalisé essentiellement en forme de U.

3. Cadre de maintien selon l'une quelconque des revendications précédentes, **caractérisé en ce que** le cadre de maintien (1) présente un plan de séparation, qui s'étend parallèlement aux côtés longitudinaux des moitiés (4, 5) .

4. Cadre de maintien selon la revendication 1, **caractérisé en ce que** le goujon (14) est réalisé sous forme cylindrique.

5. Cadre de maintien selon l'une quelconque des revendications précédentes, **caractérisé en ce que**
- le cadre de maintien (1) présente un second élément de blocage (15), dans lequel le second élément de blocage (15) est fixé d'un côté à la première moitié (4) du cadre de maintien (1) et est relié de l'autre côté par emboîtement à la seconde moitié (5) du cadre de maintien (1) et
- la liaison par emboîtement peut être libérée par un mouvement de la seconde tôle de fixation (15), qui s'écarte axialement d'un second côté frontal (13) de la seconde moitié (5).

6. Cadre de maintien selon la revendication précédente,
**caractérisé en ce que**
- le second élément de blocage (15) comporte au moins deux ouvertures (18, 18') et au moins une moitié (5) présente au moins un goujon (14'), dans lequel le goujon (14') peut s'engager dans lesdites au moins deux ouvertures (18, 18'), ou
- le second élément de blocage (15) comporte une ouverture (18) et au moins une moitié (5) présente au moins deux goujons (14'), dans lequel les goujons (14') peuvent s'engager dans l'ouverture (18).

7. Cadre de maintien selon une revendication 5 ou 6, **caractérisé en ce que** le premier (7) et/ou le second (15) élément(s) de blocage est/sont fabriqué(s) en un matériau métallique.

8. Cadre de maintien selon l'une quelconque des revendications précédentes, **caractérisé en ce que** les moitiés (4, 5) sont constituées d'un matériau métallique et dans un état fermé sont en contact électriquement conducteur l'une avec l'autre.
